# EUROPÄISCHE PATENTANMELDUNG

(11) **EP 1 024 203 A1**
(43) Veröffentlichungstag der Anmeldung: **02.08.2000**
(21) Anmeldenummer: 99250027.2
(22) Anmeldetag: 26.01.1999
(51) Int. Cl.: C21B 13/10, F27B 9/16

(54) **Verfahren und Vorrichtung zur Eisenerzreduktion**

(71) Anmelder: Ottow, Manfred, Dr., 13465 Berlin (DE)
(72) Erfinder: Ottow, Manfred, Dr., 13465 Berlin (DE)
(74) Vertreter: Pfenning, Meinig & Partner

(57) **Zusammenfassung**

Es wird ein Verfahren und eine Vorrichtung zur Eisenreduktion mit einem Drehherd vorgeschlagen, bei dem die für den Reduktionsprozeß nicht mehr nutzbaren Abgase bzw. Heizgase zur Vermeidung der Mischung mit frischen Heizgasen der Brenner an zwischen den Brennern liegenden Stellen abgezogen werden.

## Beschreibung

Die Erfindung betrifft eine Vorrichtung und ein Verfahren zur Eisenerzreduktion nach dem Oberbegriff des Hauptanspruchs und des nebengeordneten Anspruchs.

Eine Vorrichtung zur Eisenerzreduktion mit Kohle ist der sogenannte Drehherdofen, bei dem eine ringförmige sich drehende Herdfläche vorgesehen ist, die an einer Beschickungsstelle mit Eisenerz und der Kohle beschickt wird. Das Reduktionsprodukt wird nach fast vollständiger Umdrehung des Drehherdes kurz vor der Aufgabestelle des Rohmaterials abgenommen. Über dem Drehherd ist eine ringförmige Haube aus feuerfestem Material angeordnet, an deren Wänden oder in deren Decke die Brenner zur Erwärmung des Beschickungsgutes sitzen.

Die für die Reduktion und die Kohlevergasung erforderliche Enthalpie wird dabei größtenteils durch Verbrennung von Erdgas und/oder von im Prozeß erzeugtem Kohlenmonoxid durch Luft freigesetzt. Die erwähnten erforderlichen Brenner und die Öffnungen zur Luftzufuhr zur Verbrennung von Kohlenmonoxid sind entweder im Dach oder in den inneren oder äußeren Wänden der ringförmigen Haube über dem Drehherd angebracht. Die Wärme wird dabei weitgehend durch Strahlung der heißen Gase und durch Strahlung des erhitzten feuerfesten Materials auf das Beschickungsgut auf dem Drehherd übertragen. Direkte Wärmeabgabe der Verbrennungsgase an die Beschickung wird aus thermodynamischen Gründen vermieden.

Die Abgase werden möglichst dicht unter der Decke der Haube bis zu einem Abgasauslaß des Ofens geleitet. Je nach Aufbau der Vorrichtung befindet sich der Abgasauslaß entweder nahe an der Stelle, an der das frische Beschickungsgut aufgegeben wird oder in der Nähe des Materialaustritts, wobei das Abgas im ersteren Fall im Gegenstrom zum Beschickungsgut und im letzteren Fall im Gleichstrom zum Beschickungsgut strömt. Es gibt auch Entwürfe, bei denen der Abgasauslaß irgendwo zwischen dem Aufgabe- und dem Abwurfbereich angeordnet wird.

Da die Wärme überwiegend durch Strahlung auf das Beschickungsgut übertragen wird, ist die Anwendung des Gegen- bzw. Gleichstromprinzips nicht sinnvoll. Sobald die Gase soweit abgekühlt sind, daß sie nicht mehr direkt oder indirekt zur Strahlung beitragen, sind sie im sinne der Energieübertragung inert. Diese "inerten" Gase strömen aber auf ihrem Weg zum Auslaß an den im Strömungsweg liegenden Brennern vorbei, wodurch sie dazu beitragen, daß die von diesen Brennern stammenden Gase durch nicht mehr für den Prozeß nützlichen Abgase verdünnt werden und so schneller und stärker abgekühlt werden, als wenn diese inerten Abgase nicht vorhanden wären. Die frisch aus den jeweiligen Brennern austretenden Gase geben somit weniger Strahlungswärme an das Beschickungsgut ab, als sie abgeben würden, wenn die bereits "entwerteten" Heizgase als Abgase aus dem Reaktionsraum entfernt werden, bevor sie sich mit diesen frischen Gasen mischen können. Diese Überlegung zeigt, daß die im Stand der Technik benutzte Abgasführung im Drehherdofen zu einer geringeren Wärmeausnutzung führt als möglich wäre.

Der Erfindung liegt daher die Aufgabe zugrunde, eine Vorrichtung und ein Verfahren zur Eisenerzreduktion mit Kohle zu schaffen, die eine bessere Ausnutzung der zugeführten Energie gestatten und somit einen besseren Wirkungsgrad liefern.

Diese Aufgabe wird erfindungsgemäß durch die kennzeichnenden Merkmale des Hauptanspruchs und des nebengeordneten Anspruchs in Verbindung mit den Merkmalen des jeweiligen Oberbegriffs gelöst.

Dadurch, daß die keine für den Prozeß nutzbare wärme mehr abgebenden Heiz- oder Abgase in der Weise durch entsprechende Auslässe abgezogen werden, daß sie nicht an weiteren Brennern vorbeiströmen, wobei dies durch die Anordnung von Abgasauslässen jeweils zwischen den Brennern realisiert wird, kann sich das inerte Heizgas und Abgas nicht mehr mit frischem Heizgas, das noch nutzbare Wärme abgeben kann, vermischen. Das frische Heizgas wird nicht durch Mischung abgekühlt und kann seine gesamte Heizenergie an das Beschickungsgut oder die Wände der Haube abgeben, wodurch der Wärmewirkungsgrad verbessert wird.

Ein Ausführungsbeispiel ist in der einzigen Figur dargestellt, die schematisch die Anordnung von Abgasauslässen und Brennern in Bezug auf den Drehherd zeigt.

Der dargestellte Drehherd 1 entspricht dem des Standes der Technik, der beispielsweise einen Umfang von 165 m aufweist und sich mit dem aufgenommenen Beschickungsgut aus Eisenerz und Kohle dreht. Während der Drehung wird das Beschickungsgut an einer Vielzahl von Brennerstellen, zum Beispiel 50, vorbeigeführt, an denen jeweils ein oder mehrere Brenner an der Wand oder in der Decke der über dem Drehrost angeordneten Haube angebracht sind. Zwischen je zwei benachbarten Brennerstellen sind im Dachbereich der Haube ein oder mehrere Abgasauslässe 3 vorgesehen, die ein Vermischen von verbrauchtem Heizgas des Brenners einer Brennerstelle mit dem frischen heißen Heizgas des Brenners der jeweils benachbarten Brennerstelle vermeiden und abgekühltes Heiz- oder Brenngas aus dem Brennraum herausführen. Die Abgasauslässe 3 sind durch die Decke oder die Wände der Haube hindurchgeführt und vorzugsweise über eine nicht dargestellte Sammelleitung miteinander verbunden. Die Abgasauslässe sind in einem solchen Abstand zu den jeweiligen Brennern 2 angeordnet, daß die Verbrennungsgase voll genutzt werden, d.h. ihre Strahlungswärme abgeben können aber nicht den nächsten Brenner 3 erreichen. Somit können sich abgekühlte Heizgase, die keine für den Prozeß nutzbare Wärme mehr enthalten, nicht mit den Heizgasen des nächsten Brenners vermischen und diese abkühlen.

## Patentansprüche

1. Vorrichtung zur Eisenerzreduktion mit Kohle mit einem Drehherd zur Aufnahme von Eisenerz und Kohle in beliebiger Form und Mischung, einer über dem Drehherd angeordneten Haube und einer Vielzahl von auf den Drehherd gerichteten und über diesem an der Haube angebrachten Brennern, wobei die auftretenden Abgase bzw. verbrauchten Heizgase unter der Decke der Haube bis zu einem Auslaß zur Abfuhr der Abgase geleitet werden,
**dadurch gekennzeichnet,**
daß über den gesamten Umfang des Drehherdes Abgasauslässe vorgesehen sind, die in Umfangsrichtung gesehen jeweils zwischen benachbarten Brennerstellen der Haube angeordnet sind.

2. Vorrichtung nach Anspruch 1, dadurch gekennzeichnet, daß die im Bereich der Decke angeordneten Abgasauslässe mit einer außerhalb der Haube angeordneten ringförmigen Sammelleitung verbunden sind.

3. Verfahren zur Eisenerzreduktion, bei dem Eisenerz und Kohle in einer ringförmigen Reduktionszone kreisförmig zwischen einer Beschickungsstelle und einer Abgabestelle geleitet werden und die für die Reduktion benötigte Wärme über Brenner zugeführt wird und die entstehenden Abgase aus der Reduktionszone abgeleitet werden,
**dadurch gekennzeichnet,**
daß die Abgase an den Brennern liegenden Stellen abgezogen werden, derart daß ein Vermischen von verbrauchtem und frischem heißen Heizgas benachbarter Brenner vermieden wird.

4. Verfahren nach Anspruch 3, dadurch gekennzeichnet, daß der Abstand zwischen den jeweiligen Abzugsstellen und den jeweiligen Brennern so bestimmt wird, daß die von dem jeweiligen Brenner umgesetzten Heizgase vor ihrem Abzug die für den Prozeß nutzbare Wärme abgegeben haben.
